# EUROPÄISCHE PATENTSCHRIFT

(11) **EP 2 769 659 B1**
(45) Veröffentlichungstag und Bekanntmachung des Hinweises auf die Patenterteilung: **10.04.2019**
(21) Anmeldenummer: 14156296.7
(22) Anmeldetag: 24.02.2014
(51) Int. Cl.: A47L 9/24

(54) **Staubsauger-Saugrohr mit Rastbereich**
Vacuum cleaner suction tube with locking area
Tuyau d'aspiration pour aspirateur avec région d'encliquetage

(30) Priorität: 26.02.2013 DE 102013101911
(43) Veröffentlichungstag der Anmeldung: 27.08.2014
(73) Patentinhaber: Fischer Rohrtechnik GmbH, 77855 Achern-Fautenbach (DE)
(72) Erfinder: Cordes, Martin, 59846 Sundern (DE); Cordes, Stephan, 59821 Arnsberg (DE)
(74) Vertreter: Gesthuysen Patent- und Rechtsanwälte

(56) Entgegenhaltungen:
- EP-A1- 0 293 518
- WO-A1-01/50939
- DE-U1- 20 021 975
- DE-U1-202010 016 160

## Beschreibung

Die Erfindung betrifft ein Staubsauger-Saugrohr, mit mindestens einem Innenrohr und mindestens einem Außenrohr, wobei das Staubsauger-Saugrohr durch Verschieben des Außenrohrs relativ zum Innenrohr bezüglich seiner Länge einstellbar ist, wobei das Innenrohr mindestens einen Rastbereich aufweist, wobei der Rastbereich mindestens eine erste Rastvertiefung und mindestens eine zweite Rastvertiefung umfasst und wobei die Rastvertiefungen durch einen Rücksprung bezüglich der Oberfläche des Innenrohrs ausgebildet sind.

Staubsauger-Saugrohre sind im Stand der Technik in einer Vielzahl von Ausgestaltungen bekannt. Die Staubsauger-Saugrohre umfassen dabei üblicherweise mindestens ein Innenrohr und mindestens ein Außenrohr, wobei das Innenrohr innerhalb des Außenrohrs verschiebbar gehalten ist, so dass die Länge des Staubsauger-Saugrohrs durch Teleskopieren des Innenrohrs relativ zum Außenrohr eingestellt werden kann. Dabei ist häufig am Außenrohr ein Betätigungselement vorgesehen, das mit mindestens einem Rastbereich am Innenrohr zusammenwirkt, so dass die Bewegung des Innenrohrs relativ zum Außenrohr durch Betätigung des Betätigungselements durch einen Benutzer freigegeben werden kann. Dabei ist ein Rastvorsprung des Betätigungselements im Eingriff mit einer Rastvertiefung des Rastbereichs im Innenrohr, wobei durch Betätigung des Betätigungselements die Rastverbindung gelöst wird. Als Betätigungselemente sind sowohl solche bekannt, die mittels einer Taste auslösbar sind, als auch solche, bei denen das Betätigungselement insgesamt, beispielsweise in Achsrichtung des Staubsauger-Saugrohrs, verschoben oder um die Achse des Staubsauger-Saugrohrs gedreht wird.

Ein gattungsgemäßes Staubsauger-Saugrohr mit einem Innenrohr und einem Außenrohr ist beispielsweise aus der DE 20 2010 016 160 U1 bekannt. Auch hier sind zwei Rastvertiefungen durch einen Rücksprung bezüglich der Oberfläche des Innenrohres ausgebildet.

Insbesondere bei solchen Betätigungselementen, die zur Freigabe der Rastverbindung in Achsrichtung des Staubsauger-Saugrohrs verschoben werden, besteht im Stand der Technik der Nachteil, dass der Betätigungsmechanismus während der Betätigung und der Teleskopierung verkantet, weshalb eine störungsfreie Einstellung der Länge des Staubsauger-Saugrohrs nicht möglich ist.

Ausgehend von diesem Stand der Technik stellt sich der Erfindung folglich die Aufgabe, ein Staubsauger-Saugrohr anzugeben, das eine störungsfreie Längenverstellung ermöglicht.

Die vorgenannte Aufgabe ist zunächst und im Wesentlichen dadurch gelöst, dass zwischen der ersten Rastvertiefung und der zweiten Rastvertiefung mindestens ein Rastzahn erster Art ausgebildet ist, und dass die Zahnspitze des Rastzahns erster Art unterhalb der Oberfläche des Innenrohrs angeordnet ist. Die erste Rastvertiefung und die zweite Rastvertiefung sind in das Material des Innenrohrs eingebracht, beispielsweise indem sie mittels eines Präge- oder Stanzwerkzeugs eingestanzt werden. Dabei wird das Material des Innenrohrs aus seiner ursprünglichen Form, nämlich der Oberfläche des Innenrohrs, in Richtung der Mittelachse des Innenrohrs verformt. Das Innenrohr ist vor der Bearbeitung beispielsweise kreisrund und weist anschließend die eingeprägten Rastvertiefungen auf.

Zwischen der ersten Rastvertiefung und der zweiten Rastvertiefung ist mindestens ein Rastzahn erster Art ausgebildet, dessen Zahnspitze unterhalb der ursprünglichen Oberfläche des Innenrohrs angeordnet ist. Mit der "Oberfläche" des Innenrohrs ist dabei die gewölbte Außenfläche des Staubsauger-Saugrohrs, insbesondere des Innenrohrs, gemeint. Wenn folglich beansprucht wird, dass die Zahnspitze des Rastzahns erster Art "unterhalb der Oberfläche des Innenrohrs angeordnet ist", dann ist damit gemeint, dass sich die Zahnspitze unterhalb der ursprünglichen und nunmehr gedachten Verlängerung Oberfläche des Innenrohrs befindet. Die Zahnspitze des Rastzahnes erster Art ist folglich unterhalb der gedachten - ursprünglichen - Mantelfläche des Innenrohrs angeordnet. In Achsrichtung unmittelbar vor und hinter dem Rastbereich ist das Innenrohr unverformt, weist also seine ursprüngliche Außenkontur auf.

Die Randbereiche eines Rastbereiches, also die von dem Rastzahn erster Art weggewandten Bereiche der ersten Rastvertiefung und der zweiten Rastvertiefung, liegen bevorzugt in der Oberfläche des Innenrohrs.

Die Umgebung des Rastbereichs ist somit höherliegend als alle Bereiche des Rastbereichs selbst. Insbesondere ist die Zahnspitze des Rastzahns erster Art tiefer angeordnet, nämlich näher zur Mittelachse des Innenrohrs orientiert, als die den Rastbereich umgebenden Bereiche des Innenrohrs.

Die Höhe des Rastzahns erster Art, gemessen in der Zahnmitte, ist folglich geringer als die Tiefe einer Rastvertiefung, gemessen in einem der beiden dem Rastbereich abgewandten Bereiche des Innenrohrs - in Achsrichtung vor und hinter dem Rastbereich. Oder anders gesagt, die Zahnspitze des Rastzahns erster Art liegt unterhalb der Oberfläche des Innenrohrs, indem der Abstand der Zahnspitze - gemessen in der Zahnmitte - zur Mittelachse des Innenrohrs geringer ist, als der Abstand zwischen der Mittelachse des Innenrohrs und dem von dem Rastzahn erster Art weggewandten Randbereich der ersten Rastvertiefung bzw. als der Abstand zwischen der Mittelachse des Innenrohrs und dem von dem Rastzahn erster Art weggewandten Randbereich der zweiten Rastvertiefung. Die von dem Rastzahn erster Art in Achsrichtung weggewandten Seitenflanken der ersten Rastvertiefung und der zweiten Rastvertiefung sind höher als die Zahnspitze des Rastzahns.

Während der Verformung des Materials des Innenrohrs zur Erzeugung der beiden Rastvertiefungen ist folglich auch der Bereich zwischen des Rastvertiefungen verformt worden, indem dieser Bereich in Richtung der Mittelachse des Innenrohrs verformt worden ist. Der Rastzahn erster Art - die Zahnspitze - liegt folglich tiefer als die Oberfläche des Innenrohrs, wodurch ein Verkanten eines am Außenrohr angeordneten Betätigungsmechanismus - eines Rastvorsprungs - beim Einrasten in die Rastvertiefungen verhindert wird. Mit der Zahnspitze eines Rastzahns ist stets die höchste Erhebung des Rastzahns zwischen zwei Rastvertiefungen gemeint.

Zum Einstellen der Länge des Staubsauger-Saugrohrs wird beispielsweise das am Außenrohr befestigte Betätigungselement durch einen Benutzer betätigt, z. B. indem das Betätigungselement in Achsrichtung verschoben wird, so dass ein Rastvorsprung aus der ersten bzw. der zweiten Rastvertiefung entweichen kann oder herausgehoben wird, wodurch eine Verschiebung des Innenrohrs relativ zum Außenrohr möglich ist.

Um eine variable Einstellung der Länge mit einer Mehrzahl an Stufen zu ermöglichen, ist gemäß einer ersten Ausgestaltung vorgesehen, dass das Innenrohr eine Mehrzahl an Rastbereichen umfasst, insbesondere, dass das Innenrohr zwischen 15 und 30 Rastbereichen umfasst. Jeder Rastbereich umfasst dabei eine erste Rastvertiefung und eine zweite Rastvertiefung, zwischen denen jeweils ein Rastzahn erster Art ausgebildet ist, dessen Zahnspitze unterhalb der Oberfläche des Innenrohrs angeordnet ist. Bevorzugt ist, dass ein Rastbereich eine einzige erste Rastvertiefung, eine einzige zweite Rastvertiefung und einen einzigen Rastzahn erster Art aufweist.

Durch eine derartig vorteilhafte Mehrzahl an Rastbereichen kann die Länge des Staubsauger-Saugrohrs auf eine beliebige Länge eingestellt werden, indem der Betätigungsmechanismus am Außenrohr mit jedem Rastbereich verrastbar ist, wobei ein Verkanten des Rastvorsprungs innerhalb eines Rastbereichs dadurch verhindert wird, dass die Zahnspitze des Rastzahns erster Art tiefer als die umgebenden Bereiche der Oberfläche - außerhalb der Rastvertiefungen - angeordnet ist.

Um eine zuverlässigere Bedienbarkeit des Staubsauger-Saugrohrs zu erreichen, ist gemäß einer weiteren Ausgestaltung vorgesehen, dass der Abstand zwischen zwei Rastbereichen derart gewählt ist, dass der Abstand mindestens der Breite eines Rastbereichs in Längsrichtung des Innenrohrs entspricht, insbesondere, dass der Abstand genau der Breite eines Rastbereichs in Längsrichtung entspricht. Durch den Abstand der Rastbereiche wird vorzugsweise das minimale Längenmaß festgelegt, um das die Länge des Staubsauger-Saugrohrs beim Teleskopieren vergrößert oder verkürzt werden kann. Das entspricht folglich dem Abstand, den ein Rastelement überbrücken muss, um mit einer oder beiden Rastvertiefungen des nächstfolgenden Rastbereichs zu verrasten. Die Breite eines Rastbereichs wird gemessen, beginnend mit der ersten Bogen aus der Oberfläche des Innenrohrs zur Erzielung der ersten Rastvertiefung und endend mit dem zweiten Bogen der zweiten Rastvertiefung, der wieder in der Oberfläche des Innenrohrs mündet. Je nach gewünschter Anzahl der Raststufen ist der Abstand zwischen zwei Rastbereichen bevorzugt größer als die Breite eines Rastbereichs, besonders bevorzugt ist jedoch, dass der Abstand eines Rastbereichs zum nächsten Rastbereich exakt der Breite eines Rastbereichs in Längsrichtung entspricht.

Ein Verkanten des Betätigungsmechanismus, insbesondere bei plötzlichem Richtungswechsel der Betätigung, wird gemäß einer weiteren Ausgestaltung bevorzugt dadurch verhindert, dass der Abstand der Zahnspitze eines Rastzahnes erster Art zur Oberfläche des Innenrohrs zwischen 0,2 mm und 0,5 mm beträgt. Die Zahnspitze des Rastzahnes erster Art befindet sich folglich nicht in einer Ebene mit der Oberfläche des Innenrohrs, sondern ist beabstandet zu dieser angeordnet, nämlich unterhalb der Oberfläche des Innenrohrs angeordnet. Insbesondere bei einem Abstand zwischen 0,2 mm und 0,5 mm der Zahnspitze des Rastzahnes erster Art zur Ebene der Oberfläche des Innenrohrs ist eine sichere Verrastung gewährleistet, während ein Verkanten des Betätigungsmechanismus während der Bedienung verhindert wird. Die Höhe des Rastzahnes erster Art ist folglich zwischen 0,2 mm und 0,5 mm geringer als die Tiefe der ersten und zweiten Rastvertiefung bezogen auf die Umgebung des Rastbereichs.

Unter anderem die Führung des Rastelements eines Befestigungsmechanismus wird gemäß einer weiteren Ausgestaltung verbessert, indem vorgesehen ist, dass die erste Rastvertiefung und die zweite Rastvertiefung in ihren Randbereichen jeweils eine parallel zur Längserstreckung des Innenrohrs orientierte Stützflanke aufweisen. Die Stützflanke ist orthogonal zur Haupterstreckungsrichtung der ersten Rastvertiefung bzw. der zweiten Rastvertiefung angeordnet. Die Haupterstreckungsrichtung der ersten Rastvertiefung und der zweiten Rastvertiefung ist dabei ebenfalls orthogonal zur Erstreckungsrichtung des Staubsauger-Saugrohrs orientiert. Die Stützflanke wird vorzugsweise dadurch hergestellt, dass die erste Rastvertiefung und die zweite Rastvertiefung mechanisch in das Material des Innenrohrs des Staubsauger-Saugrohrs eingebracht werden, wobei das dazu verwendete Werkzeug eine entsprechende Breite aufweist, so dass während des Einbringungsvorgangs rechts und links der jeweiligen Rastvertiefung zusätzlich eine Stützflanke gebildet wird. Die Stützflanke dient u. a. zur zusätzlichen Führung eines Rastvorsprungs eines Betätigungselements, das am Außenrohr befestigt ist.

Gemäß einer weiteren, alternativen Ausgestaltung ist vorgesehen, dass der Abstand zwischen zwei Rastbereichen derart gewählt ist, dass zwischen zwei Rastbereichen ein Rastzahn zweiter Art gebildet ist und dass die Zahnspitze des Rastzahns zweiter Art in der Oberfläche des Innenrohrs angeordnet ist. Der Rastzahn zweiter Art stellt folglich einen Rastzahn dar, wie er aus dem Stand der Technik bekannt ist, nämlich mit einer Rastspitze, die in der Ebene der Oberfläche des Innenrohrs angeordnet ist. Der Rastzahn zweiter Art wird vorzugsweise dadurch gebildet, dass der Abstand zwischen zwei Rastbereichen derart verkürzt wird, dass ein Rastbereich - letztendlich ohne Abstand - in den anderen Rastbereich übergeht. Beispielsweise derart, dass der Bogen, der von der zweiten Rastvertiefung eines ersten Rastbereichs ausgeht, nahtlos in den Bogen der ersten Rastvertiefung eines zweiten Rastbereichs übergeht. Durch eine derartige Ausgestaltung lässt sich ein Innenrohr erzielen, das eine kontinuierliche Rastleiste aufweist, bei der sich zwischen ersten und zweiten Rastvertiefungen jeweils Rastzähne erster Art und Rastzähne zweiter Art abwechseln. Es wechseln sich folglich Zähne mit unterschiedlicher Zahnhöhe ab. Der Abstand der Zahnspitze eines Rastzahnes erster Art zur Mittelachse des Innenrohrs ist folglich geringer, als der Abstand der Zahnspitze des Rastzahnes zweiter Art zur Mittelachse des Innenrohrs.

Um eine zuverlässigen Eingriff eines Rastvorsprungs in mindestens einen Rastbereich am Innenrohr zu gewährleisten, ist gemäß einer weiteren Ausgestaltung vorgesehen, dass die Rastzähne erster Art und die Rastzähne zweiter Art eine gleiche Zahnfußbreite aufweisen. Die Zahnfußbreite ist dabei die Breite des Zahnfußes in geschnittener Seitenansicht, bevorzugt geschnitten in einer Ebene, in der auch die Mittelachse des Innenrohrs bzw. des Staubsauger-Saugrohrs liegt.

Ferner wird ein zuverlässiger Eingriff eines Rastvorsprungs dadurch sichergestellt, dass gemäß einer weiteren Ausgestaltung vorgesehen ist, dass die lichte Breite der ersten Rastvertiefung und der zweiten Rastvertiefung in Längsrichtung des Innenrohrs etwa der Zahnfußbreite des Rastzahns erster Art entspricht. Die lichte Breite der ersten Rastvertiefung bzw. der zweiten Rastvertiefung entspricht der Zahnfußbreite des Rastzahns erster Art, so dass sich insgesamt symmetrische Vertiefungen und Erhebungen - Rastvertiefungen und Rastzähne - ergeben, wobei lediglich die Höhe der Rastzähne variiert, nämlich die reduzierte Höhe der Rastzähne erster Art und die normale Höhe der Rastzähne zweiter Art.

Im Einzelnen gibt es nur eine Vielzahl von Möglichkeiten, das Staubsauger-Saugrohr auszugestalten und weiterzubilden. Dazu wird verwiesen auf die dem Patentanspruch 1 nachgeordneten Patentansprüche sowie auf die nachfolgende Beschreibung von bevorzugten Ausführungsbeispielen in Verbindung mit der Zeichnung. In der Zeichnung zeigen:
- Fig. 1: ein Ausführungsbeispiel eines Staubsauger-Saugrohrs in perspektivischer Ansicht,
- Fig.2: ein Ausführungsbeispiel eines Innenrohrs für ein Staubsauger-Saugrohr in perspektivischer Seitenansicht,
- Fig.3: ein Ausführungsbeispiel eines Innenrohrs für ein Staubsauger-Saugrohr in Seitenansicht,
- Fig. 4: eine Schnittansicht des Bereichs A in Fig. 3, und
- Fig. 5: eine Schnittansicht eines Bereichs eines Ausführungsbeispiels eines Innenrohrs für ein Staubsauger-Saugrohr.

Fig. 1 zeigt ein Ausführungsbeispiel eines Staubsauger-Saugrohrs 1 mit einem Innenrohr 2 und einem Außenrohr 3. Das Staubsauger-Saugrohr 1 ist durch Verschieben des Außenrohrs 3 relativ zum Innenrohr 2 bezüglich seiner Länge einstellbar. Am Außenrohr 3 ist ein Betätigungselement 4 angeordnet, das einen in Richtung des Innenrohrs ausgerichteten Rastvorsprung aufweist, der mit dem Innenrohr 2 zusammenwirkt. Eine Freigabe der Verschiebbarkeit des Innenrohrs 2 relativ zum Außenrohr erfolgt durch eine Betätigung des Betätigungselements 4, hier eine Verschiebung des Betätigungselements 4 in Achsrichtung des Staubsauger-Saugrohrs 1.

Fig. 2 zeigt ein Ausführungsbeispiel eines Innenrohrs 2, das eine Vielzahl von Rastbereichen 5 aufweist, die im Montagezustand mit einem Rastvorsprung eines Betätigungselements 4 an einem Außenrohr 3 - dargestellt in Fig. 1 - zusammenwirken. Jeder Rastbereich 5 weist eine erste Rastvertiefung 6 und eine zweite Rastvertiefung 7 auf, die bezüglich der Oberfläche 8 des Innenrohrs 2 einen Rücksprung darstellen. Gemeint ist damit ein Rücksprung aus der Ebene der Oberfläche 8 des Innenrohrs 2, indem das Material des Innenrohrs 2 in Richtung seiner Mittelachse verformt worden ist. Zwischen jeder ersten Rastvertiefung 6 und jeder zweiten Rastvertiefung 7 ist mindestens ein Rastzahn 9 erster Art ausgebildet, wobei die Zahnspitze 10 des Rastzahnes 9 erster Art unterhalb der Ebene der Oberfläche 8 des Innenrohrs 2 angeordnet ist. Fig. 2 zeigt ein Ausführungsbeispiel mit 27 Rastbereichen 5.

Fig. 3 zeigt ein Ausführungsbeispiel eines Innenrohrs 2 in Seitenansicht. Jeder Rastbereich 5 verfügt über eine erste Rastvertiefung 6 und eine zweite Rastvertiefung 7, zwischen denen ein Rastzahn 9 erster Art ausgebildet ist, wobei die Zahnspitze 10 des Rastzahnes 9 erster Art unterhalb der Oberfläche 8 des Innenrohrs 2 angeordnet ist. In der Oberfläche 8 des Innenrohrs 2 liegen alle Bereiche zwischen den Rastbereichen 5. Der Abstand zwischen zwei Rastbereichen 5 entspricht bei diesem Ausführungsbeispiel genau der Breite eines Rastbereichs 5 in Längsrichtung des Innenrohrs 2. Der Abstand zwischen der Zahnspitze 10 eines Rastzahnes 9 erster Art und der Oberfläche 8 des Innenrohrs 2 entspricht bei diesem Ausführungsbeispiel exakt 0,2 mm, wodurch ein Verkanten beim Zusammenwirken mit einem Rastvorsprung verhindert wird. Die Höhe eines Rastzahnes 9 erster Art ist folglich um 0,2 mm geringer als die Tiefe der ersten Rastvertiefung 6 und der zweiten Rastvertiefung 7, bezogen auf die Oberfläche 8 des Innenrohrs 2.

Fig. 4 zeigt einen Ausschnitt, nämlich den Bereich A in Fig. 3, in geschnittener Ansicht, wobei der Schnitt in einer Ebene geführt ist, die die Mittelachse des Innenrohrs 2 beinhaltet und die erste Rastvertiefung 6 und die zweite Rastvertiefung 7 jeweils orthogonal schneidet. Fig. 4 zeigt zwei Rastbereiche 5 mit jeweils einer ersten Rastvertiefung 6 und einer zweiten Rastvertiefung 7. Zwischen der ersten Rastvertiefung 6 und der zweiten Rastvertiefung 7 ist jeweils ein Rastzahn 9 erster Art ausgebildet, dessen Zahnspitze 10 unterhalb der Oberfläche 8 des Innenrohrs 2 angeordnet ist, nämlich exakt 0,2 mm unterhalb dieser Oberfläche 8. Die Zahnspitze 10 eines Rastzahnes 9 erster Art liegt folglich unterhalb einer gedachten Verbindungsebene zwischen der Oberfläche 8, wobei sich die gedachte Verbindungsebene über die Rastbereiche 5 erstreckt. Der Rastzahn 9 erster Art ist somit tiefer angeordnet als die Oberfläche 8 des Innenrohrs 2.

Der Abstand zwischen den beiden Rastbereichen 5 entspricht genau der Breite eines Rastbereichs 5 in Längsrichtung - in Fig. 4 von links nach rechts. Sowohl die erste Rastvertiefung 6 als auch die zweite Rastvertiefung 7 verfügen in ihren Randbereichen jeweils über eine parallel zur Längserstreckung des Innenrohrs 2 orientierte Stützflanke 11, die die erste Rastvertiefung 6 und die zweite Rastvertiefung 7 jeweils seitlich begrenzt. Die lichte Breite der ersten Rastvertiefung 6 und der zweiten Rastvertiefung 7 entspricht bei diesem Ausführungsbeispiel der Zahnfußbreite des Rastzahns 9 erster Art.

Fig. 5 zeigt einen Bereich eines Ausführungsbeispiels eines Innenrohrs 2 in geschnittener Seitenansicht. Es sind zwei Rastbereiche 5 dargestellt, die jeweils eine erste Rastvertiefung 6 und eine zweite Rastvertiefung 7 aufweisen. Zwischen der ersten Rastvertiefung 6 und der zweiten Rastvertiefung 7 ist jeweils ein Rastzahn 9 erster Art ausgebildet, dessen Zahnspitze 10 unterhalb der Oberfläche 8 des Innenrohrs 2 angeordnet ist. Zwischen den beiden Rastbereichen 5 ist der Abstand derart gewählt, dass ein Rastzahn 12 zweiter Art entsteht, dessen Zahnspitze 13 in der Ebene der Oberfläche 8 des Innenrohrs 2 angeordnet ist. Folglich finden sich gemäß Fig. 5 die Randbereiche ganz rechts und ganz links sowie die Zahnspitze 13 des Rastzahnes 12 zweiter Art in einer Ebene, während sich die Zahnspitzen 10 der Rastzähne 9 zweiter Art geringfügig unterhalb dieser Ebene befinden. Bei dem Ausführungsbeispiel folgt entlang der Längserstreckung des Innenrohrs 2 folglich abwechselnd ein Rastzahn 9 erster Art auf einen Rastzahn 12 zweiter Art und so weiter. Die Rastbereiche 5 sind folglich ohne Abstand zueinander angeordnet, so dass mit Abschluss eines Rastbereiches 5, nämlich mit seinem Bogenverlauf, endend in der Oberfläche 8, unmittelbar nachfolgend ein nächster Rastbereich 5 beginnt, beginnend mit einem Bogenverlauf aus der Oberfläche 8 zur Bildung der ersten Rastvertiefung. Die Zahnfußbreite des Rastzahns 9 erster Art entspricht dabei der Zahnfußbreite des Rastzahns 12 zweiter Art.

## Patentansprüche

1. Staubsauger-Saugrohr (1), mit mindestens einem Innenrohr (2) und mindestens einem Außenrohr (3), wobei das Staubsauger-Saugrohr (1) durch Verschieben des Außenrohrs (3) relativ zum Innenrohr (2) bezüglich seiner Länge einstellbar ist, wobei das Innenrohr (2) mindestens einen Rastbereich (5) aufweist, wobei der Rastbereich (5) mindestens eine erste Rastvertiefung (6) und mindestens eine zweite Rastvertiefung (7) umfasst, und wobei die Rastvertiefungen (6, 7) durch einen Rücksprung bezüglich der Oberfläche (8) des Innenrohrs (2) ausgebildet sind,
**dadurch gekennzeichnet,**
**dass** zwischen der ersten Rastvertiefung (6) und der zweiten Rastvertiefung (7) mindestens ein Rastzahn (9) erster Art ausgebildet ist, und dass die Zahnspitze (10) des Rastzahns (9) erster Art unterhalb der Oberfläche (8) des Innenrohrs (2) angeordnet ist.

2. Staubsauger-Saugrohr (1) nach Anspruch 1, **dadurch gekennzeichnet, dass** das Innenrohr (2) eine Mehrzahl an Rastbereichen (5) umfasst, insbesondere dass das Innenrohr (2) zwischen 15 und 30 Rastbereichen (5) umfasst.

3. Staubsauger-Saugrohr (1) nach Anspruch 2, **dadurch gekennzeichnet, dass** der Abstand zwischen zwei Rastbereichen (5) derart gewählt ist, dass der Abstand mindestens der Breite eines Rastbereichs (5) in Längsrichtung des Innenrohrs (2) entspricht, insbesondere dass der Abstand genau der Breite eines Rastbereiches (5) in Längsrichtung entspricht.

4. Staubsauger-Saugrohr (1) nach einem der Ansprüche 1 bis 3, **dadurch gekennzeichnet, dass** der Abstand der Zahnspitze (10) eines Rastzahnes (9) erster Art zur Oberfläche (8) des Innenrohrs (2) zwischen 0,2 mm und 0,5 mm beträgt.

5. Staubsauger-Saugrohr (1) nach einem der Ansprüche 1 bis 4, **dadurch gekennzeichnet, dass** die erste Rastvertiefung (6) und die zweite Rastvertiefung (7) in ihren Randbereichen jeweils eine parallel zur Längserstreckung des Innenrohrs (2) orientierte Stützflanke (11) aufweisen.

6. Staubsauger-Saugrohr (1) nach einem der Ansprüche 1, 2, 4 oder 5, **dadurch gekennzeichnet, dass** der Abstand zwischen zwei Rastbereichen (5) derart gewählt ist, dass zwischen zwei Rastbereichen (5) ein Rastzahn (12) zweiter Art gebildet ist, und dass die Zahnspitze (13) des Rastzahnes (12) zweiter Art in der Oberfläche (8) des Innenrohrs (2) angeordnet ist.

7. Staubsauger-Saugrohr (1) nach Anspruch 6, **dadurch gekennzeichnet, dass** die Rastzähne (9) erster Art und die Rastzähne (12) zweiter Art eine gleiche Zahnfußbreite aufweisen.

8. Staubsauger-Saugrohr (1) nach einem der Ansprüche 1 bis 7, **dadurch gekennzeichnet, dass** die lichte Breite der ersten Rastvertiefung (6) und der zweiten Rastvertiefung (7) in Längsrichtung etwa der Zahnfußbreite des Rastzahns (9) erster Art entspricht.

## Claims

1. Vacuum cleaner suction tube (1), having at least one inner tube (2) and at least one outer tube (3), wherein the vacuum cleaner suction tube (1) is adjustable with respect to its length by displacing the outer tube (3) relative to the inner tube (2), wherein the inner tube (2) has at least one locking region (5), wherein the locking region (5) comprises at least one first snap-in recess (6) and at least one second snap-in recess (7), and wherein the snap-in recesses (6, 7) are formed by an indentation with respect to the surface (8) of the inner tube (2),
**characterized in**
**that** at least one first type of latching tooth (9) is formed between the first snap-in recess (6) and the second snap-in recess (7), and that the tooth tip (10) of the first type of latching tooth (9) is arranged below the surface (8) of the inner tube (2).

2. Vacuum cleaner suction tube (1) according to claim 1, **characterized in that** the inner tube (2) comprises a plurality of locking regions (5), in particular that the inner tube (2) comprises between 15 and 30 locking regions (5).

3. Vacuum cleaner suction tube (1) according to claim 2, **characterized in that** the distance between two locking regions (5) is selected such that the distance corresponds at least to the width of a locking region (5) in the longitudinal direction of the inner tube (2), in particular that the distance corresponds exactly to the width of a locking region (5) in the longitudinal direction.

4. Vacuum cleaner suction tube (1) according to any one of claims 1 to 3, **characterized in that** the distance between the tooth tip (10) of a first type of latching tooth (9) and the surface (8) of the inner tube (2) is between 0.2 mm and 0.5 mm.

5. Vacuum cleaner suction tube (1) according to any one of claims 1 to 4, **characterized in that**, in their edge regions, the first snap-in recess (6) and the second snap-in recess (7) each have a supporting edge (11) oriented parallel to the longitudinal extension of the inner tube (2).

6. Vacuum cleaner suction tube (1) according to any one of claims 1, 2, 4 or 5, **characterized in that** the distance between two locking regions (5) is selected such that a second type of latching tooth (12) is formed between two locking regions (5), and that the tooth tip (13) of the second type of latching tooth (12) is arranged in the surface (8) of the inner tube (2).

7. Vacuum cleaner suction tube (1) according to claim 6, **characterized in that** the first type of latching tooth (9) and the second type of latching tooth (12) have the same tooth root width.

8. Vacuum cleaner suction tube (1) according to any one of claims 1 to 7, **characterized in that** the clear width of the first snap-in recess (6) and the second snap-in recess (7) in the longitudinal direction corresponds approximately to the tooth root width of first type of latching tooth (9).

## Revendications

1. Tuyau d'aspiration pour aspirateur (1), comprenant au moins un tuyau intérieur (2) et au moins un tuyau extérieur (3), le tuyau d'aspiration pour aspirateur (1) pouvant être réglé en longueur par déplacement du tuyau extérieur (3) par rapport au tuyau intérieur (2), le tuyau intérieur (2) comprenant au moins une région d'encliquetage (5), la région d'encliquetage (5) comportant au moins un premier évidement d'encliquetage (6) et au moins un deuxième évidement d'encliquetage (7), et les évidements d'encliquetage (6, 7) étant formés par un renfoncement par rapport à la surface (8) du tuyau intérieur (2),
**caractérisé en ce**
**qu'**au moins une dent d'encliquetage (9) d'un premier type est formée entre le premier évidement d'encliquetage (6) et le deuxième évidement d'encliquetage (7), et **en ce que** la pointe (10) de la dent d'encliquetage (9) du premier type est disposée en dessous de la surface (8) du tuyau intérieur (2).

2. Tuyau d'aspiration pour aspirateur (1) selon la revendication 1, **caractérisé en ce que** le tuyau intérieur (2) comporte une pluralité de régions d'encliquetage (5), en particulier **en ce que** le tuyau intérieur (2) comporte entre 15 et 30 régions d'encliquetage (5).

3. Tuyau d'aspiration pour aspirateur (1) selon la revendication 2, **caractérisé en ce que** la distance entre deux régions d'encliquetage (5) est sélectionnée de telle sorte que la distance correspond à au moins la largeur d'une région d'encliquetage (5) dans la direction longitudinale du tuyau intérieur (2), en particulier **en ce que** la distance correspond exactement à la largeur d'une région d'encliquetage (5) dans la direction longitudinale.

4. Tuyau d'aspiration pour aspirateur (1) selon l'une quelconque des revendications 1 à 3, **caractérisé en ce que** la distance de la pointe (10) d'une dent d'encliquetage (9) du premier type à la surface (8) du tuyau intérieur (2) est comprise entre 0,2 mm et 0,5 mm.

5. Tuyau d'aspiration pour aspirateur (1) selon l'une quelconque des revendications 1 à 4, **caractérisé en ce que** le premier évidement d'encliquetage (6) et le deuxième évidement d'encliquetage (7) comprennent, dans leurs régions de bord, respectivement un flan d'appui (11) orienté parallèlement à l'étendue longitudinale du tuyau intérieur (2).

6. Tuyau d'aspiration pour aspirateur (1) selon l'une quelconque des revendications 1, 2, 4 ou 5, **caractérisé en ce que** la distance entre deux régions d'encliquetage (5) est sélectionnée de telle sorte qu'une dent d'encliquetage (12) d'un deuxième type est formée entre deux régions d'encliquetage (5), et **en ce que** la pointe (13) de la dent d'encliquetage (12) du deuxième type est disposée dans la surface (8) du tuyau intérieur (2).

7. Tuyau d'aspiration pour aspirateur (1) selon la revendication 6, **caractérisé en ce que** les dents d'encliquetage (9) du premier type et les dents d'encliquetage (12) du deuxième type présentent une même largeur de pied de dent.

8. Tuyau d'aspiration pour aspirateur (1) selon l'une quelconque des revendications 1 à 7, **caractérisé en ce que** la largeur libre du premier évidement d'encliquetage (6) et du deuxième évidement d'encliquetage (7) dans la direction longitudinale correspond approximativement à la largeur de pied de la dent d'encliquetage (9) du premier type.
